# EUROPÄISCHE PATENTSCHRIFT

(11) **EP 2 952 440 B1**
(45) Veröffentlichungstag und Bekanntmachung des Hinweises auf die Patenterteilung: **19.07.2017**
(21) Anmeldenummer: 15166236.8
(22) Anmeldetag: 04.05.2015
(51) Int. Cl.: B65D 19/44, B65D 19/38, B23Q 7/14

(54) **AUFNAHMEKÖRPER, HALTEVORRICHTUNG MIT AUFNAHMEKÖRPERN UND VORRICHTUNG MIT AUFNAHMEKÖRPERVERBUNDEN**
RECEIVING BODY, HOLDING DEVICE COMPRISING RECEIVING BODIES AND DEVICE COMPRISING GROUPS OF RECEIVING BODIES
CORPS DE RÉCEPTION, DISPOSITIF DE RETENUE COMPRENANT DES CORPS DE RÉCEPTION ET DISPOSITIF COMPRENANT DES ASSEMBLAGES DE CORPS DE RÉCEPTION

(30) Priorität: 03.06.2014 EP 14170882
(43) Veröffentlichungstag der Anmeldung: 09.12.2015
(73) Patentinhaber: ALWA GmbH & Co. KG Konstruktion & Formenbau, 78652 Deißlingen (DE)
(72) Erfinder: WASMEIER, Albert, 88677 Markdorf (DE)
(74) Vertreter: Engelhardt & Engelhardt

(56) Entgegenhaltungen:
- EP-A1- 2 570 234
- EP-A1- 2 687 454
- EP-A1- 2 810 887
- DE-A1-102012 020 591
- DE-U1-202012 103 711
- FR-A- 1 365 477
- US-A- 5 660 279

## Beschreibung

Die Erfindung bezieht sich auf einen Aufnahmekörper nach dem Oberbegriff des Patentanspruchs 1 sowie zugehörige Vorrichtungen. Derartige Vorrichtungen haben die Aufgabe, diverse Werkstücke, beispielsweise Schrauben, rotations- oder nichtrotationssymmetrische Wellen, Rohre, Zapfen oder dgl., zu vereinzeln, um diese nach der spanabhebenden Bearbeitung zu reinigen, zu beschichten oder zu transportieren. Zu diesem Zweck werden insbesondere von der Kunststoffindustrie Körbe sogenannte Aufnahmekörper zur Verfügung gestellt, in die das jeweilige Werkstück einlegbar oder einsetzbar ist.

Aus der EP 2570234 B1 ist eine derartige Vorrichtung bekannt. Die vereinzelten Aufnahmekörper sind in einer Gitterplatte oder Trägerplatten einklippsbar. In dem Aufnahmeträger sind eine Vielzahl von Aufnahmeöffnungen eingearbeitet, die zwei U-förmige Einschnitte ausweisen. An der von dem Boden des Aufnahmekörpers abgewandten Seite sind abstehende Haltepfeiler vorgesehen, die an die U-förmigen Einschnitte der Aufnahmeöffnungen angepasst sind. Aufgrund der konstruktiven Ausgestaltung der Haltepfeiler mit einer V-förmigen Außenkontur kann der Aufnahmekörper zuverlässig und verdrehsicher an dem Gitterblech oder der Trägerplatte befestigt sein.

Die DE 10 2012 020 591 offenbart eine weitere Vorrichtung, wobei eine Vielzahl vereinzelter Aufnahmekörper an ein Drahtstabgeflecht bestückbar sind. Die Aufnahmekörper weisen jeweils einen Haltepfeiler aus, so dass mehrere Aufnahmekörper gemeinsam ein Werkstück auf dem Drahtgeflecht fixieren können.

Nachteiliger Weise sind die vereinzelten Aufnahmekörper separat an das Gitterblech oder die Trägerplatte zu befestigen, so dass eine bestimmte Anzahl von Aufnahmekörpern an dem jeweiligen Gitterblech oder Trägerplatte montierbar ist. Die Bestückung eines Gitterbleches ist somit kostenintensiv und zeitaufwändig. Des Weiteren hat sich die konstruktive Gestaltung der Haltepfeiler als nachteilig erwiesen. Eine herstellungsbedingte Trennebene - die die positive und negative Form vorgeben - verläuft in der Längsrichtung des Aufnahmekörpers, so dass in einem Herstellungsprozess nur in Reihe angeordnete Aufnahmekörper herstellbar sind.

Der DE 20 2012 103 711 U1 ist ein Werkstückträgersystem zu entnehmen, dass eine Trägerplatte und einen Aufnahmekörper umfasst, der mittels eines Sockels an einer Trägerplatte durch einer Schraubbewegung arretierbar ist. Der Aufnahmeköper weist mehrere Haltepfeiler auf, die jeweils ein Werkstück auf der Trägerplatte fixieren. Nachteiliger Weise ist bei derartigen Werkstückträgersystemen die Raumnutzung auf der Trägerplatte gering, da die Aufnahmekörper einen Mindestabstand aufweisen müssen, um eine Verdrehung der Aufnahmekörper zu ermöglichen. Des Weiteren ist ein Verbund von mindestens vier Aufnahmekörper bekannt geworden, die in einem Spritzgussverfahren hergestellt sind. An der von dem Boden abgewandten Seite des Aufnahmekörpers ist ein zylinderförmiger Sockel vorgesehen der in Längsrichtung des Verbundes L- oder V- förmig ausgestaltet ist wodurch eine Verrastung des Verbundes von Aufnahmekörpern an einer Trägerplatte oder einem Gitterblech erreicht werden kann.

Derartige Aufnahmekörper haben sich als Haltesystem zur Vereinzelung von hochwertigen Werkstücken bewährt und sind vielseitig einsetzbar, da die Größe des Aufnahmekörpers an die Außenkontur des aufzunehmenden Werkstückes angepasst werden kann. Eine Vielzahl von Aufnahmekörpern kann in einer einheitlichen Ausgestaltung hergestellt werden. Nachteilig ist jedoch, dass in der Herstellung in einem Spitzgussverfahren große und aufwändige Formen verwendet werden müssen und somit die Kosten solcher Aufnahmekörper hoch anzusetzen sind. Des Weiteren ist die Nutzung des vorhandenen Raumes auf einer Trägerplatte oder Gitterplatte nicht optimal, da Zwischenräume von benachbarten Aufnahmekörpern zu deren Befestigung notwendig sind. Diese Zwischenräume jedoch sind zur Aufnahme von Gegenständen oder Werkstücken nicht nutzbar, so dass folglich diese Zwischenräume auf der Trägerplatte teilweise ungenutzt und somit verloren sind.

Es ist daher Aufgabe der Erfindung, den eingangs genannten Aufnahmekörper bzw. Aufnahmekörperverbund derart weiterzubilden, dass dieser in einer beliebigen Anzahl und nahezu beliebigen räumlichen Ausdehnung in einem Kunststoffspitzgussverfahrenschritt herstellbar ist, und dass die verfügbare Lagerfläche auf einer Trägerplatte optimal ausgenutzt ist und gleichzeitig der Aufnahmekörper zuverlässig und verdrehsicher in einer oder mehreren Aufnahmeöffnungen, die in einem Gitterblech oder einer Trägerplatte eingearbeitet sind, arretierbar ist, um sowohl die Herstellung als auch die Montagekosten zu reduzieren.

Diese Aufgabe ist erfindungsgemäß durch die Merkmale der Patentansprüche 1, 5 und 12 gelöst.

Weitere vorteilhafte Weiterbildungen der Erfindung ergeben sich aus den Unteransprüchen.

Dadurch, dass mindestens ein Steg an der äußeren Mantelfläche des Aufnahmekörpers angeformt oder angebracht ist, dass mindestens zwei in einer Ebene benachbart angeordnete Aufnahmekörper bzw. deren nach außen abstehenden Stege einen Aufnahmeraum bilden oder einschließen, in den ein Gegenstand einsetzbar ist oder dadurch, dass mindestens zwei Aufnahmekörper benachbart an der Trägerplatte angeordnet sind, dass zwischen den Aufnahmekörpern ein Aufnahmeraum gebildet ist, durch den der Gegenstand derart gelagert gehalten ist, dass der Gegenstand ausschließlich von einer dem Boden gegenüberliegenden Stirnseite zugänglich ist, oder dadurch, dass mindestens zwei der Aufnahmekörper eine einstückige Baueinheit bilden oder dass mindestens zwei der Aufnahmekörper mittels eines Verbindungselementes eine Baueinheit bilden, dass zwischen den Aufnahmekörpern dieser Baueinheit und/oder dass durch zwei benachbarte Baueinheiten ein oder mehrere Halteräume gebildet sind, durch die die Gegenstände derart gelagert gehalten sind, und dass die Gegenstände ausschließlich von einer dem Boden gegenüberliegenden Stirnseite zugänglich sind, ist die verfügbare Fläche auf einer Trägerplatte optimal ausgenutzt und die Herstellungskosten sowie Montagezeiten sind reduziert, da die Anzahl der aufnehmbaren Gegenstände erheblich erhöht ist, ohne dass weitere Herstellungskosten für zusätzliche Aufnahmekörper anfallen.

Aufgrund zahlreicher benachbart zueinander angeordneter Aufnahmekörper auf der Trägerplatte bilden sich zwischen mindestens zwei benachbarten Aufnahmekörpern durch die von der Mantelfläche nach außen abstehenden Stege räumliche Begrenzungen, die einen Aufnahmeraum bilden. Somit können nicht nur vereinzelte Gegenstände in einem Raum der durch einen Aufnahmekörper gebildet ist eingesetzt sein, sondern auch Gegenstände in die Aufnahmeräume zwischen mehreren Aufnahmekörpern. Dabei ist es besonders vorteilhaft, wenn vier der von der Mantelfläche des Aufnahmekörpers nach außen abstehenden Stege gleichmäßig über den Umfang verteilt sind und im Querschnitt X-förmig ausgestaltet sind. Somit sind zwei Stege zweier benachbarter Aufnahmekörper zueinander ausgerichtet, und bilden einen zusätzlichen Aufnahmeraum, in den ein Gegenstand eingesetzt werden kann. Dadurch ist zudem erreicht, dass durch vier in einem Rechteck angeordneten Aufnahmekörper insgesamt neun Gegenstände in den jeweils vier Räumen und fünf Aufnahmeräumen gelagert gehalten werden können. Somit können auf einer Trägerplatte mit sieben mal neun Reihen anstatt bisher 63 Gegenstände nunmehr 221 Gegenstände gelagert gehalten sein.

Weiterhin ist es besonders vorteilhaft die Stege im Querschnitt L- oder T-förmig auszugestalten. Dadurch ist nämlich ein Absatz parallel und beabstandet zu dem Boden des Aufnahmekörpers gebildet, durch den der Gegenstand beabstandet zu der Trägerplatte gelagert ist. Der Absatz sollte darüber hinaus in einer Ebene mit dem Boden des Aufnahmekörpers oder in einer Ebene angeordnet sein, die parallel und beabstandet zu dem Boden ausgerichtet ist, so dass die Gegenstände in dem Raum und in dem Aufnahmeraum in der gleichen Ebene gehalten sind. Der Absatz verhindert, dass der jeweilige Gegenstand nicht in Kontakt mit der Trägerplatte kommt. Die Trägerplatte ist oftmals aus einem harten und/oder metallischen Werkstoff gebildet, so dass beispielsweise ein Verkratzen der Gegenstände beim Transport oder auch eine elektrochemische Reaktion bei einem Kontakt verhindert ist.

Auf der von dem Boden abgewandten Seite des Aufnahmekörpers ist ein Sockel angeformt. Der Sockel am Aufnahmekörper dient der Arretierung des Aufnahmekörpers an der Trägerplatte. Der Abstand zwischen den Aufnahmekörper ist demnach durch den Abstand der Aufnahmeöffnungen in der Trägerplatte vorgegeben. Unter bestimmten geometrischen Voraussetzungen ist es demnach vorteilhaft, dass drei oder vier Aufnahmekörper derart auf der Trägerplatte angeordnet sind, dass die Haltefinger einen Aufnahmeraum einschließen, durch den ein Gegenstand derart gehalten ist, dass dieser nur von der dem Boden gegenüberliegenden Seite in den Aufnahmeraum eingesetzt werden kann. An dem Aufnahmekörper sind vorzugsweise am Boden Absätze angeformt, durch die der Gegenstand parallel und beabstandet zu der Trägerplatte gehalten ist.

Darüber hinaus können mehrere Aufnahmekörper als ein Verbund von Aufnahmekörpern ein oder mehrteilig ausgebildet sein. Vorteilhaft bei dem einstückigen Verbund von Aufnahmekörpern ist, dass diese Baueinheit in einem Spritzgussverfahren hergestellt ist und der Fertigungsaufwand sowie der Montageaufwand auf einer Trägerplatte mit vielen Aufnahmekörpern reduziert ist. Zwischen den Aufnahmeköpern können Aufnahmeräume vorgesehen sein, so dass die verfügbare Fläche auf einer Trägerplatte bestmöglich ausgenutzt ist.

Der Verbund von Aufnahmekörpern ist auch aus mehreren vereinzelten Aufnahmekörpern oder einstückigen Verbund von Aufnahmekörpern bildbar. An den Aufnahmekörper sind hierzu Verbindungselemente angeordnet durch diese die Aufnahmekörper miteinander form- oder kraftschlüssig aneinander befestigbar sind.

In der Zeichnung sind Haltevorrichtungen mit zwei erfindungsgemäßen Ausführungsbeispielen eines Aufnahmekörpers sowie ein Ausführungsbeispiel eines Aufnahmekörperverbundes dargestellt, die nachfolgend näher erläutert sind. Im Einzelnen zeigt:
- Figur 1: ein erstes Ausführungsbeispiel eines Aufnahmekörpers in einer Haltvorrichtung, bestehend aus zwei Gitter- oder Trägerplatten in die jeweils eine Vielzahl von Aufnahmeöffnungen eingearbeitet sind, um in diesen jeweils einen Aufnahmekörper abzustützen, in den ein Gegenstand eingesetzt ist, in perspektivischer Ansicht,
- Figur 2a: eine vergrößerte Darstellung der Aufnahmevorrichtung gemäß Figur 1 auf einer Trägerplatte mit einer Vielzahl von Aufnahmekörpern, die Aufnahmeräume bilden, in perspektivischer Ansicht,
- Figur 2b: eine vergrößerte Darstellung der Aufnahmevorrichtung gemäß Figur 1 auf einer Trägerplatte, in Draufsicht,
- Figur 3: eine zweites Ausführungsbeispiel eines Aufnahmekörpers in einer Haltevorrichtung gemäß Figur 1,
- Figur 4: ein Ausführungsbeispiel eines Aufnahmekörperverbundes in einer Haltevorrichtung, bestehend aus zwei Gitter- oder Trägerplatten, in denen eine Vielzahl von Aufnahmeöffnungen eingearbeitet sind, um in diesen den Aufnahmekörperverbund abzustützen, in denen ein oder mehrere Gegenstände eingesetzt sind, in perspektivischer Ansicht,
- Figur 4a: eine Weiterbildung des Aufnahmekörperverbundes gemäß Figur 4, in perspektivischer Ansicht,
- Figur 5: eine vergrößerte Darstellung des Aufnahmekörperverbundes gemäß Figur 4, in Draufsicht,
- Figur 6a: den Aufnahmekörper gemäß Figur 1 entlang eines Schnittes durch den Mittelpunkt und drei andersartig gestalteten Sockeln als Arretierungseinrichtung und
- Figur 6b: den Verbund der Aufnahmekörper gemäß Figur 5 entlang einer Schnittlinie durch den Mittelpunkt.

In Figur 1 ist ein erstes Ausführungsbeispiel eines Aufnahmekörpers 2 in einer Haltevorrichtung 1 dargestellt. Die Haltevorrichtung 1 besteht aus mindestens zwei aufeinander stapelbaren Trägerplattformen 4, die mit Hilfe von vier Abstandshaltern 32, die in den Eckbereichen der Trägerplatte 4 angeordnet und dort befestigt sind, aneinander abgestützt sind. In die Trägerplatte 4 sind eine Vielzahl von Aufnahmeöffnungen 31 eingearbeitet, in die jeweils ein Aufnahmekörper 2 einklippsbar oder einsteckbar ist. Der Aufnahmekörper 2 soll lageorientiert an der Trägerplatte 4 befestigt sein und durch diesen sollen vereinzelte Gegenstände 5, beispielsweise Schrauben, Muttern, Werkzeuge oder dergleichen gehalten und zu Transport- und Bearbeitungszwecken gelagert sein.

Der jeweilige Aufnahmekörper 2, und dies ist insbesondere in den Figuren 2a und 2b zu entnehmen, besteht im Wesentlichen aus einem Boden 7, an dem vier senkrecht von diesem abstehende Haltefinger 9 angebracht sind. Die Haltefinger 9 und der Boden 7 schließen einen von außen zugänglichen Raum 13 ein, in den die jeweiligen Gegenstände 5 eingesteckt werden können. Zur Versteifung der parallel zueinander verlaufenden Haltefinger 9 sind eine oder mehrere umlaufende Stützrippen 14 vorgesehen, so dass die Haltefinger 9 gegenseitig aneinander abgestützt sind und daher weder nach innen noch nach außen abknicken können.

An der jeweiligen Mantelfläche 10 des Aufnahmekörpers 2 sind über den Umfang gleichmäßig im Abstand von 90° vier Stege 11 angeformt. Die im Querschnitt X-förmig ausgebildeten Stege 11 sind dabei derart an dem Aufnahmekörper 2 angeordnet, dass drei von vier Stegen 11 aus dem Aufnahmekörper 2 herausstehen und der vierte Steg 11 auf den Mittelpunkt des Aufnahmekörpers 2 gerichtet ist. Mehrere Aufnahmekörper 2 sind auf der Trägerplatte 4 in parallel zueinander und ausgerichteten Reihen äquidistant beabstandet angeordnet. Jeweils zwei Stege 11 zweier benachbarter Aufnahmekörper 2 sind somit zueinander gerichtet und bilden einen Aufnahmeraum 12, durch den der Gegenstand 5 derart gelagert gehalten ist, dass der Gegenstand 5 ausschließlich von einer dem Boden 7 gegenüberliegenden Stirnseite durch eine Einsetzöffnung 17 zugänglich ist.

Die Stege 11 des Aufnahmekörpers 2 sind im Querschnitt in der Längsrichtung 8 L- oder T-förmig ausgestaltet, so dass mehrere von der Mantelfläche 10 des Aufnahmekörpers 2 abstehende Absätze 15 gebildet sind. Der Absatz 15 ist in einer Ebene parallel und beabstandet zu dem Boden 7 ausgerichtet und bildet zusammen mit den Absätzen 15 der benachbarten Aufnahmekörper 2 eine horizontale Lagerung für den Gegenstand 5 in dem Aufnahmeraum 12. Die vier auf den Mittelpunkt des Aufnahmekörpers 2 gerichteten Stege 11 bzw. deren Absätze 15 bilden eine horizontale Lagerung für den Gegenstand 5 in dem Raum 13. Die Absätze 15 können in einer gemeinsamen Ebene mit dem Boden 7 oder in einer Ebene, die parallel und beabstandet zu dem Boden 7 angeordnet ist, liegen.

Bei gegebenem Abstand der Aufnahmeöffnungen 31 in der Trägerplatte 4 sind die Aufnahmekörper 2 bzw. deren Haltefinger 9 und die Stege 11 derart zu bemessen, dass der durch die Haltefinger 9 gebildete Raum 13 geometrisch identisch ist mit dem gebildeten Aufnahmeraum 12.

Dadurch ist erreicht, dass durch vier auf einer Trägerplatte 4 angeordnete Aufnahmekörper fünf Aufnahmeräume 12 gebildet sind, so dass in diesen Verbund von Aufnahmekörpern insgesamt neun geometrisch identische Aufnahmeräume 12 entstehen, ohne dass hierfür zusätzliche Herstellungskosten anfallen. Bei einer typischen Trägerplatte mit 9 x 7 Reihen, folglich 63 Aufnahmeöffnungen 31, sind somit 158 Aufnahmeräume 12 gebildet. Demnach können auf einer derartigen Trägerplatte 4 insgesamt 221 Gegenstände eingesetzt werden.

In der Figur 3 ist ein zweites Ausführungsbeispiel eines Aufnahmekörpers 2 in einer Haltevorrichtung 1 dargestellt. In die Trägerplatte 4 ist eine Vielzahl von Aufnahmeöffnungen 31 eingearbeitet, in die jeweils ein Aufnahmekörper 2 einklippsbar ist. In den Aufnahmeöffnungen 31 sind jeweils zwei gegenüberliegende Schlitze 33 vorgesehen, die mit dem Aufnahmekörper 2 zusammenwirken und als eine Verdrehsicherung wirken.

Von dem Boden 7 des Aufnahmekörpers 2 stehen senkrecht parallel und beabstandet zu der Längsachse 8 Haltefinger 9 ab, die durch ringförmige Stützrippen 14 miteinander verbunden sind und gemeinsam mit den Haltefingern 9 eine Einsetzöffnung 17 bilden. Die Haltefinger 9 und der Boden 7 schließen den Raum 13 ein, der ausschließlich von einer dem Boden 7 gegenüberliegenden Stirnseite, der Einsetzöffnung 17 zur Positionierung des Gegenstandes 5 zugänglich ist. An der Außenseite der Mantelfläche 10 sind über dem Umfang in gleichmäßiger Winkelteilung vier Stege 11 angeformt. Die Stege 11 von vier benachbarten Aufnahmekörpern 2 bilden einen Aufnahmeraum 12, der um den Mittelpunkt 21 der vier Aufnahmekörper 2 gebildet ist. Die Stege 11 der vier in einem Quadrat angeordneten Aufnahmekörper 2 sind zueinander ausgerichtet und weisen in der Längsachse 8 eine L- oder T-förmige Querschnittsform auf. Dadurch ist ein Absatz 15 gebildet, durch den ein Gegenstand 5 beabstandet zu der Trägerplatte 4 gelagert gehalten ist.

Ein weiteres Ausführungsbeispiel ist der Figur 4 zu entnehmen. Dargestellt ist ein Aufnahmekörperverbund 3, der einstückig aus vier Aufnahmekörpern 2 in einem Spritzgussverfahren hergestellt ist. Der jeweilige Aufnahmekörperverbund 3 besteht im Wesentlichen aus vier miteinander verbundenen Aufnahmekörpern 2, an deren Boden 7, und zwar gegenüber zu dem Bereich von dem die Haltefinger 9 abstehen, ein Sockel 16 angeformt ist, durch den der Aufnahmekörperverbund 3 an der Trägerplatte 4 bzw. im Zusammenspiel mit den Aufnahmeöffnungen 31 fixiert werden kann. An den jeweiligen Aufnahmekörpern 2 des Aufnahmekörperverbundes 3 sind jeweils auf der Mantelfläche 10 des Aufnahmekörpers 2 aus der Mantelfläche 10 abstehende Stege 11 angeformt. In der Längsrichtung 8 sind die Stege 11 im Querschnitt L- oder T-förmig ausgebildet, so dass Absätze 15 gebildet sind. Zwischen den vier Aufnahmekörpern 2 des Aufnahmekörperverbundes 3 ist ein Aufnahmeraum 13 gebildet, durch den der Gegenstand 5 derart gelagert gehalten ist, dass dieser ausschließlich von der dem Boden 7 gegenüberliegenden Stirnseite durch eine Einsetzöffnung 17 zugänglich ist.

Der Aufnahmekörperverbund 3 kann aus einer Vielzahl von Aufnahmekörpern 2 gebildet sein, die durch ein Verbindungselement 19 miteinander form- oder kraftschlüssig verbunden sind. Eine derartige Weiterbildung des Aufnahmekörperverbundes ist der Figur 4a zu entnehmen. An der Mantelfläche 10 des Aufnahmekörpers 2 bzw. des Aufnahmekörperverbundes 3 sind die Verbindungselemente 19 an den Absätzen 15 derart angeordnet, dass eine Vielzahl von Aufnahmekörpern 2 bzw. vereinzelter Aufnahmekörperverbunde 3 einen zusammengesetzten Aufnahmekörperverbund 3 bilden.

Ein derartiger Aufnahmekörperverbund 3 weist einen oder mehrere Sockel 16 auf, durch die der Aufnahmekörperverbund 3 an der Trägerplatte 4 fixiert ist. Der Aufnahmekörperverbund 3 kann aus einem Verbund von mindestens zwei paarweise angeordneten Aufnahmekörpern 2 gebildet sein. Ein Aufnahmekörperverbund 3 mit vier oder mehreren Aufnahmekörpern 2 hat sich als vorteilhaft erwiesen.

Insbesondere der Figur 5 ist die Anordnung des Aufnahmekörperverbundes 3 zu entnehmen. Die auf der Trägerplatte 4 angeordneten Aufnahmekörperverbunde 3 sind derart zueinander ausgerichtet, dass die Stege 11 der jeweiligen Aufnahmekörper 2 des Aufnahmekörperverbundes 3 bzw. der Aufnahmekörperverbunde 3 einen bzw. mehrere Aufnahmeräume 12 bilden. Die geometrischen Abmessungen der durch die Haltefinger 9 der Aufnahmekörper 2 gebildeten Räume 13 sind dabei identisch mit den geometrischen Abmessungen der gebildeten Aufnahmeräume 12.

Den Figuren 6a und 6b sind unterschiedliche Sockel als Arretierungseinrichtungen bzw. Verdreh-Sicherungen zu entnehmen, die mit den Aufnahmeöffnungen 31 der Trägerplatte 4 zusammenwirken. Insbesondere der Figur 6a sind drei Aufnahmekörper 2 zu entnehmen, die jeweils andersartige Sockel 16 aufweisen. Der Sockel 16 kann als Gewinde 25, als Klippverbindung 26 oder als Einrastfuß 27 ausgebildet sein, durch den der Aufnahmekörper an der Trägerplatte befestigt ist.

Die Aufnahmeöffnungen 31 der Trägerplatte 4 sind in den Ausführungsbeispielen derart zueinander benachbart angeordnet, dass vier Aufnahmeöffnungen 31 ein Quadrat bilden. Die Aufnahmekörper 2 und auch der Aufnahmekörperverbund 3 können demnach paarweise oder in quadratischer Anordnung zueinander benachbart angeordnet sein. Weitere geometrische Muster, insbesondere ein gleichschenkliges Dreieck, ein Rechteck oder dergleichen, zur Anordnung der Aufnahmeöffnungen 31 bzw. der Aufnahmekörper 2 oder des Aufnahmekörperverbundes 3 zur Bildung weiterer Aufnahmeräume 12 sind möglich.

Die jeweils gebildeten Aufnahmeräume 12 können auch andere geometrischen Abmessungen als die Räume 13 aufweisen. Dies ist insbesondere dann vorteilhaft, wenn Gegenstände 5 mit unterschiedlichen geometrischen Abmessungen in die jeweiligen Aufnahmeräume 12 und Räume 13 einsetzbar seien sollen. Dabei können auch die Absätze 15 der Stege 11 in unterschiedlichen beabstandeten Ebenen parallel zum Boden 7 angeordnet sein, um die Höhe der Räume 13 und der Aufnahmeräume 12 zu variieren.

Die Absätze 15, die aus der Mantelfläche 10 des Aufnahmekörpers 12 bzw. des Aufnahmekörperverbundes 3 herausstehen, können auch als um den Aufnahmekörper 2 bzw. den Aufnahmekörperverbundes 3 umlaufender ringförmiger Absatz 15 ausgebildet sein. Der derart gebildete Absatz 15 kann in der Ebene des Bodens 7 angeordnet sein oder in einer Ebene parallel und beabstandet zu dem Boden 7 sein. Eine lageorientierte Fixierung an der Trägerplatte 4 ist somit nicht erforderlich.

Die unterschiedlichen Ausführungsbeispiele einer erfindungsgemäßen Ausführung eines Aufnahmekörpers 2, bzw. einer Haltevorrichtung 1 und eines Aufnahmekörperverbundes 3 können miteinander kombiniert werden.

## Patentansprüche

1. Aufnahmekörper (2) zur Halterung eines Gegenstandes (5), beispielsweise eines Werkstückes, bestehend aus einem Boden (7) und aus mindestens drei an diesem angebrachten und von diesem senkrecht in eine Richtung abstehenden Haltefingern (9) und mindestens einer Stützrippe (14), durch die zwei benachbarte Halterfinger (9) miteinander verbunden und gegeneinander abgestützt sind, wobei die Haltefinger (9) eine äußere Mantelfläche (10) des Aufnahmekörpers (2) festlegen und gemeinsam mit dem Boden (7) einen Raum (13) einschließen, der von einer dem Boden (7) gegenüberliegenden Stirnseite von außen zur Positionierung des Gegenstandes (5) zugänglich ist, und einem an der dem Raum (13) abgewandeten Stirnseite des Bodens (7) angeformten oder angebrachten Sockel (16), durch den der Aufnahmekörper (2) an einer Trägerplatte (4) arretierbar ist,
**dadurch gekennzeichnet,**
**dass** an der äußeren Mantelfläche (10) des Aufnahmekörpers (2) mindestens drei von der Mantelfläche (10) nach außen abstehende Stege (11) über den Umfang gleichmäßig verteilt angeformt oder angebracht sind, und dass mindestens ein von der Mantelfläche (10) des Aufnahmekörpers (2) abstehender Absatz (15) gebildet ist, der in der Ebene des Bodens (7) oder in einer Ebene, die parallel und beabstandet zu dem Boden (7) ist, ausgerichtet ist.

2. Aufnahmekörper (2) nach Anspruch 1
**dadurch gekennzeichnet,**
**dass** die Stege (11) des Aufnahmekörpers (2) im Querschnitt in Längsrichtung (8) L- oder T-förmig ausgestaltet sind.

3. Aufnahmekörper (2) nach einem der vorgenannten Ansprüche
**dadurch gekennzeichnet,**
**dass** die Stege (11) des Aufnahmekörpers (2) im Querschnitt T-, I-, Y, oder X-förmig ausgebildet sind.

4. Aufnahmekörper (2) nach einem der vorgenannten Ansprüche
**dadurch gekennzeichnet,**
**dass** die Stege (11) des Aufnahmekörpers (2) an der Mantelfläche (10) über den Umfang gleichmäßig in einer Winkelteilung von 90° oder 120° um einen Mittelpunkt (21) des Aufnahmekörpers (2) verteilt sind.

5. Haltevorrichtung (1) für vereinzelte Gegenstände (5) zu deren Bearbeitung und Transport, bestehend aus einer Trägerplatte (4) und mehreren Aufnahmekörpern (2), wobei der jeweilige Aufnahmekörper (2) aus einem Boden (7) und aus mindestens drei an diesem angebrachten und von diesem senkrecht in eine Richtung abstehenden Haltefingern (9) und mindestens einer Stützrippe (14), durch die zwei benachbarte Halterfinger (9) miteinander verbunden und gegeneinander abgestützt sind, gebildet ist, wobei die Haltefinger (9) eine äußere Mantelfläche (10) des Aufnahmekörpers (2) festlegen und gemeinsam mit dem Boden (7) einen Raum (13) einschließen, der von einer dem Boden (7) gegenüberliegenden Stirnseite von außen zur Positionierung eines Gegenstandes (5) zugänglich ist, und wobei an der dem Raum (13) abgewandeten Stirnseite des Bodens (7) ein Sockel (16) angeformt oder angebracht ist, durch den der jeweilige Aufnahmekörper (2) an der Trägerplatte (4) arretiert ist,
**dadurch gekennzeichnet,**
**dass** an der äußeren Mantelfläche (10) des jeweiligen Aufnahmekörpers (2) mindestens drei von der Mantelfläche (10) nach außen abstehende Stege (11) über den Umfang gleichmäßig verteilt angeformt oder angebracht sind, und dass mindestens zwei Aufnahmekörper (2) benachbart an der Trägerplatte (4) derart angeordnet sind, dass zwischen den Aufnahmekörpern (2) ein Aufnahmeraum (12) gebildet ist, der durch Stege (11) der benachbarten Aufnahmekörper (2) begrenzt ist und durch den ein Gegenstand (5) derart gelagert gehalten werden kann, dass der Gegenstand (5) ausschließlich von einer dem Boden (7) der jeweiligen Aufnahmekörper (2) gegenüberliegenden Stirnseite zugänglich ist.

6. Haltevorrichtung (1) nach Anspruch 5
**dadurch gekennzeichnet,**
**dass** der jeweilige Aufnahmeraum (12) eine Einsetzöffnung (17) aufweist, die in der gleichen Ebene der jeweils benachbarten Aufnahmekörper (2) liegt, und dass durch die Einsetzöffnung (17) der Gegenstand (5) in den Aufnahmeraum (12) einsetzbar ist.

7. Haltevorrichtung (1) nach Anspruch 5 oder 6
**dadurch gekennzeichnet,**
**dass** die jeweilige Innenkontur des Aufnahmeraums (12) geometrisch identisch mit der Innenkontur des durch die Haltefinger (9) des Aufnahmekörpers (2) eingeschlossen Raumes (13) ist.

8. Haltevorrichtung (1) nach einem der Ansprüche 5 bis 7
**dadurch gekennzeichnet,**
**dass** die Stege (11) zweier benachbarter Aufnahmekörper (2) von einem gemeinsamen Mittelpunkt (21) den identischen Abstand aufweisen und diesem zugeordnet sind.

9. Haltevorrichtung (1) nach einem der Ansprüche 5 bis 8
**dadurch gekennzeichnet,**
**dass** in die Trägerplatte (4) Aufnahmeöffnungen (31) eingebracht sind, dass die Aufnahmeöffnungen (31) reihenweise und äquidistant zueinander angeordnet sind und dass mehrere Reihen von Aufnahmeöffnungen (31) parallel und zueinander ausgerichtet verlaufen, oder dass drei benachbarte Aufnahmeöffnungen (31) in zwei unterschiedlichen Reihen ein gleichschenkliges Dreieck bilden.

10. Haltevorrichtung (1) nach einem der Ansprüche 5 bis 9
**dadurch gekennzeichnet,**
**dass** die Aufnahmekörper (2) jeweils mindestens einen Absatz (15) aufweisen, und dass der Gegenstand (5) in dem Aufnahmeraum (12) durch die Absätze (15) beabstandet zu der Trägerplatte (4) gehalten ist.

11. Haltevorrichtung (1) nach Anspruch 10
**dadurch gekennzeichnet,**
**dass** an dem jeweiligen Absatz (15) des Aufnahmekörpers (2) ein Zentrierfinger angeordnet ist und dass die Zentrierfinger mehrerer benachbarter Aufnahmekörper (2) für den Gegenstand (5) eine Zentrierung bilden.

12. Vorrichtung bestehend aus einer Trägerplatte (4) und mehreren Aufnahmekörperverbunden (3), die aus mehreren Aufnahmekörpern (2) gebildet sind, wobei mindestens zwei der Aufnahmekörper (2) einen einstückigen Aufnahmekörperverbund (3) bilden und wobei der jeweilige Aufnahmekörperverbund (3) lageorientiert mit mindestens einem Befestigungs-Sockel (16) an der Trägerplatte (4) befestigt und arretiert ist, wobei die Aufnahmekörper (2) jeweils aus einem Boden (7) und aus mindestens drei an diesem angebrachten und von diesem senkrecht in eine Richtung abstehenden Haltefinger (9) und mindestens einer Stützrippe (14), durch die zwei benachbarte Halterfinger (9) miteinander verbunden und gegeneinander abgestützt sind, gebildet sind, wobei die Haltefinger (9) eine äußere Mantelfläche (10) des Aufnahmekörpers (2) festlegen und gemeinsam mit dem Boden (7) einen Raum (13) einschließen, der von einer dem Boden (7) gegenüberliegenden Stirnseite durch eine durch die Haltefinger (9) gebildete Einsetzöffnung (17) von außen zur Positionierung eines Gegenstandes (5) zugänglich ist, wobei an der äußeren Mantelfläche (10) des Aufnahmekörpers (2) mindestens drei von der Mantelfläche (10) nach außen abstehende Stege (11) über den Umfang gleichmäßig verteilt angeformt oder angebracht sind, wobei zwischen den Aufnahmekörpern (2) eines Aufnahmekörperverbundes (3) und/oder zwischen zwei benachbarten Aufnahmekörperverbunden (3) ein oder mehrere Halteräume (20) gebildet sind, die jeweils durch Stege (11) benachbarter Aufnahmekörper (2) begrenzt sind und durch die Gegenstände (5) derart gelagert gehalten werden können, dass die Gegenstände (5) ausschließlich von einer dem Boden (7) der jeweiligen Aufnahmekörper (2) gegenüberliegenden Stirnseite zugänglich sind.

13. Vorrichtung nach Anspruch 12,
**dadurch gekennzeichnet,**
**dass** die Stege (11) zweier benachbarter Aufnahmekörper (2) miteinander verbunden sind.

14. Vorrichtung nach Anspruch 12 oder 13,
**dadurch gekennzeichnet,**
**dass** an der äußeren Mantelfläche (10) der Aufnahmekörper (2) ein oder mehrere Absätze (15) angeordnet sind, und dass die Absätze (15) zweier benachbarter Aufnahmekörper (2) miteinander verbunden sind.

15. Vorrichtung nach einem der Ansprüche 12 bis 14,
**dadurch gekennzeichnet,**
**dass** ein Verbindungselement (19) jeweils zwei oder mehrere Aufnahmekörper (2) bzw. Aufnahmekörperverbunde (3) mit einer formschlüssigen Wirkverbindung verbindet.

## Claims

1. A receiving body (2) for holding an object (5), for example a workpiece consisting of a base (7) and of at least three holding fingers (9) attached to the base (7) and protruding from it at right angles in one direction and of at least one support rib (14) by means of which the two adjacent holding fingers (9) are connected together and supported against one another, in which case the holding fingers (9) define an outer jacket surface (10) of the receiving body (2) and, together with the base (7), enclose a space (13) which is accessible from an end opposite to the base (7) from the outside for the purpose of positioning the object (5), and of a pedestal (16) formed on or attached to the end of the base (7) facing away from the space (13), by means of which the receiving body (2) can be locked on a carrier plate (4),
**characterized in that**,
at least three webs (11) projecting outwards from the jacket surface (10) are formed on or attached to the outer jacket surface (10) of the receiving body (2) and arranged evenly distributed around the circumference, and that at least one shoulder (15) is formed projecting from the jacket surface (10) of the receiving body (2) and aligned in the plane of the base (7) or in a plane running parallel to and at a distance from the base (7).

2. The receiving body (2) in accordance with Claim 1,
**characterized in that**
the webs (11) of the receiving body (2) have an L or T-shaped cross section in their lengthways direction (8).

3. The receiving body (2) in accordance with one of the aforementioned claims, **characterized in that**
the webs (11) of the receiving body (2) have a T, I, Y or X-shaped cross section.

4. The receiving body (2) in accordance with one or more of the aforementioned claims,
**characterized in that**
the webs (11) of the receiving body (2) are distributed evenly on the jacket surface (10) along the circumference at angular increments of 90° or 120° about a central point (21) of the receiving body (2).

5. A holding device (1) for individual objects (5) used for their machining and transport, comprising a carrier plate (4) and several receiving bodies (2), in which case the particular receiving body (2) consists of a base (7) and of at least three holding fingers (9) attached to the base (7) and protruding from it at right angles in one direction and of at least one support rib (14) by means of which the two adjacent holding fingers (9) are connected together and supported against one another, in which case the holding fingers (9) define an outer jacket surface (10) of the receiving body (2) and, together with the base (7), enclose a space (13) which is accessible from an end opposite to the base (7) from the outside for the purpose of positioning an object (5), and of a pedestal (16) formed on or attached to the end of the base (7) facing away from the space (13), by means of which the receiving body (2) can be locked on a carrier plate (4),
**characterized in that**
at least three webs (11) projecting outwards from the jacket surface (10) are formed on or attached to the outer jacket surface (10) of the corresponding receiving body (2) and arranged evenly distributed around the circumference, and that at least two receiving bodies (2) are arranged adjacent to one another on the carrier plate (4) in such a way that a receiving space (12) is formed between the receiving bodies (2) which is bounded by webs (11) of the adjacent receiving body (2) and by means of which an object (5) can be held in a mounted arrangement in such a way that the object (5) is exclusively accessible from an end opposite to the base (7) of the corresponding receiving body (2).

6. The holding device (1) in accordance with Claim 5,
**characterized in that**
the particular receiving space (12) has an insertion opening (17) which lies in the same plane as the corresponding adjacent receiving body (2), and that the object (5) can be inserted into the receiving space (12) through the insertion opening (17).

7. The holding device (1) in accordance with Claim 5 or 6,
**characterised in that**,
the corresponding internal contour of the receiving space (12) is geometrically identical to the internal contour of the space (13) enclosed by the holding fingers (9) of the receiving body (2).

8. The holding device (1) in accordance with one of Claims 5 to 7,
**characterised in that,**
the webs (11) of two adjacent receiving bodies (2) are located at the same distance from a common central point (21) and are assigned to it.

9. The holding device (1) in accordance with one of the Claims 5 to 8,
**characterised in that**,
the carrier plate (4) has receiving openings (31) incorporated in it, that the receiving openings (31) are arranged in rows and equidistant from one another and that several rows of receiving openings (31) are aligned in parallel to one another, or that three adjacent receiving openings (31) in two different rows form an equilateral triangle.

10. The holding device (1) in accordance with one of the Claims 5 to 9,
**characterised in that**,
each of the receiving bodies (2) has at least one shoulder (15) and that the object (5) is held in the receiving space (12) by the shoulders (15) at a distance from the carrier plate (4).

11. The holding device (1) in accordance with Claim 10,
**characterised in that**,
a centring finger is arranged on the corresponding shoulder (15) of the receiving body (2) and that the centring fingers of several adjacent receiving bodies (2) form a centring location for the object (5).

12. A device consisting of a carrier plate (4) and several groups of receiving bodies (3) which are formed from several receiving bodies (2), in which case at least two of the receiving bodies (2) form a single-piece group of receiving bodies (3) and the corresponding group of receiving bodies (3) is attached and locked in a positional orientation on the carrier plate (4) with at least one fastening pedestal (16), in which case each of the receiving bodies (2) is formed from a base (7) and from at least three holding fingers (9) attached to the base (7) and protruding from it at right angles in one direction and from at least one support rib (14) by means of which the two adjacent holding fingers (9) are connected together and supported against one another, in which case the holding fingers (9) define an outer jacket surface (10) of the receiving body (2) and, together with the base (7), enclose a space (13) which is accessible from an end opposite to the base (7) from the outside through an insertion opening (17) formed by the holding fingers (9) for the purpose of positioning an object (5), with at least three webs (11) arranged on or attached to the outer jacket surface (10) of the receiving body (2) projecting outwards from the jacket surface (10) and distributed evenly around the circumference, with one or more holding spaces (20) formed between the receiving bodies (2) of a group of receiving bodies (3) and/or between two adjacent groups of receiving bodies (3), and by means of which the objects (5) can be held in a mounted arrangement in such a way that the objects (5) are exclusively accessible from an end opposite to the base (7) of the corresponding receiving body (2),

13. The device in accordance with Claim 12,
**characterised in that**,
the webs (11) of two adjacent receiving bodies (2) are connected together.

14. The device in accordance with Claim 12 or 13,
**characterised in that**,
one or more shoulders (15) are arranged on the outer jacket surface (10) of the receiving bodies (2), and that the shoulders (15) of two adjacent receiving bodies (2) are connected together.

15. The device in accordance with one of Claims 12 to 14,
**characterised in that**,
a connecting element (19) connects two or more receiving bodies (2) or groups of receiving bodies (3) in a positive-locking active connection in each case.

## Revendications

1. Corps de réception (2) pour le support d'un objet (5) telle qu'une pièce à usiner, comprenant un fond (7), au moins trois doigts de retenue (9) montés sur celui-ci et saillant perpendiculairement en une direction, et au moins une nervure d'appui (14) qui raccorde et appuie l'un contre l'autre deux doigts de retenue voisins (9), les doigts de retenue (9) définissant une enveloppe extérieure (10) du corps de réception (2) et, ensemble avec le fond (7), renferment un espace (13), qui, en vue du positionnement de l'objet (5), est accessible de l'extérieur à partir d'une face frontale opposée au fond (7), et un socle (16) formé ou monté sur la face frontale du fond (7) éloignée de l'espace (13). qui permet de positionner le corps de réception (2) sur une plaque de support (4),
**caractérisé en ce que**
sur l'enveloppe extérieure (10) du corps de réception (2), il est formé ou monté au moins trois traverses (11) uniformément distribuées sur le pourtour et saillant perpendiculairement vers l'extérieur de l'enveloppe (10), et qu'il est formé au moins un embout (15) saillant de l'enveloppe extérieure (10) du corps de réception (2), qui est aligné dans le plan du fond (7) ou dans un plan parallèle et espacé du fond (7).

2. Corps de réception (2) d'après la revendication 1,
**caractérisé en ce que**
la section transversale en direction longitudinale des traverses (11) du corps de réception (2) est conçue en forme L ou T.

3. Corps de réception (2) d'après une des revendications précédentes, **caractérisé en ce que**
la section transversale des traverses (11) du corps de réception (2) est conçue en forme T, I, Y ou X.

4. Corps de réception (2) d'après une des revendications précédentes, **caractérisé en ce que**
sur l'enveloppe (10), les traverses (11) du corps de réception (2) sont distribuées uniformément sur le pourtour sous un angle de 90° ou 120° autour d'un centre (21) du corps de réception (2).

5. Dispositif de retenue (1) pour l'usinage et le transport d'objets individuels (5), comprenant une plaque de support (4) et plusieurs corps de réception (2), le corps de réception respectif (2) consistant d'un fond (7), et d'au moins trois doigts de retenue (9) montés sur celui-ci et saillant perpendiculairement en une direction, et d'au moins une nervure d'appui (14) qui raccorde et appuie l'un contre l'autre deux doigts de retenue voisins (9), les doigts de retenue (9) définissant une enveloppe extérieure (10) du corps de réception (2) et, ensemble avec le fond (7), renferment un espace (13) qui, en vue du positionnement d'un objet (5), est accessible de l'extérieur à partir d'une face frontale opposée au fond (7), un socle (16) étant formé ou monté sur la face du fond (7) éloignée de l'espace (13) et permettant de positionner le corps de réception (2) sur la plaque de support (4),
**caractérisé en ce que**
sur l'enveloppe extérieure (10) du corps de réception respectif (2), il est formé ou monté au moins trois traverses (11) uniformément distribuées sur le pourtour et saillant perpendiculairement vers l'extérieur de l'enveloppe (10), qu'au moins deux corps de réception (2) sont disposés en voisinage sur la plaque de support (4) de sorte qu'entre les corps de réception (2), il est formé un espace de réception (12) limité par les traverses (11) des corps de réception voisins (2) et qui permet de retenir un objet (5) de sorte que l'objet (5) ne soit accessible qu'à partir de la face frontale opposée au fond (7) des corps de réception respectifs (2).

6. Dispositif de retenue (1) d'après la revendication 5,
**caractérisé en ce que**
l'espace de réception respectif (12) comporte une ouverture d'introduction (17) se trouvant dans le même plan que les corps de réception respectifs voisins (2) et que l'ouverture d'introduction (17) permet d'insérer l'objet (5) dans l'espace de réception (12).

7. Dispositif de retenue (1) d'après les revendications 5 ou 6,
**caractérisé en ce que**
la géométrie du contour intérieur respectif de l'espace de réception (12) est identique au contour intérieur de l'espace (13) renfermé par les doigts de retenue (9) du corps de réception (2).

8. Dispositif de retenue (1) d'après une des revendications 5 à 7,
**caractérisé en ce que**
les traverses (11) de deux corps de réception voisins (2) ont une distance identique d'un point central commun (21) et sont assignées à celui-ci.

9. Dispositif de retenue (1) d'après une des revendications 5 à 8,
**caractérisé en ce que**
la plaque de support (4) comprend des ouvertures de réception (31), que les ouvertures de réception (31) sont prévues en rangées et à distances égales entr'elles et que plusieurs rangées d'ouvertures de réception (31) sont alignées parallèlement, ou que trois ouvertures de réception voisines (31) forment un triangle isocèle en deux lignes différentes.

10. Dispositif de retenue (1) d'après une des revendications 5 à 9,
**caractérisé en ce que**
les corps de réception respectifs (2) comportent au moins un embout (15) et que l'objet (5) dans l'espace de réception (12) est retenu espacés de la plaque de support (4) par les embouts (15).

11. Dispositif de retenue (1) d'après la revendication 10,
**caractérisé en ce que**
sur l'embout respectif (15) du corps de réception (2), il est prévu un doigt de centrage et que les doigts de centrage de plusieurs corps de réception voisins (2) assurent le centrage de l'objet (5).

12. Dispositif comprenant une plaque de support (4) et plusieurs groupements de corps de réception (3) formés par plusieurs corps de réception (2), où au moins deux des corps de réception (2) forment un groupement de corps de réception monobloc (3) et où le groupement de corps de réception monobloc respectif (3) est fixé et positionné en position déterminée sur la plaque de support (4) par au moins un socle de fixation (16), les corps de réception respectifs (2) étant constitués en un fond (7) et en au moins trois doigts de retenue (9) montés sur celui-ci et saillant perpendiculairement en une direction, et en au moins une nervure d'appui (14) qui raccorde et appuie l'un contre l'autre deux doigts de retenue voisins (9), les doigts de retenue (9) définissant une enveloppe extérieure (10) du corps de réception (2) et, ensemble avec le fond (7), renferment un espace (13) qui, en vue du positionnement de l'objet (5), est accessible de l'extérieur à travers l'ouverture d'introduction (17) formée par les doigts de retenue (9) à partir d'une face frontale opposée au fond (7), où, sur l'enveloppe extérieure (10) du corps de réception (2), il est formé ou monté au moins trois traverses (11) saillant de l'enveloppe (10) vers l'extérieur et distribuées uniformément sur le pourtour, et où, entre les corps de réception (2) d'un groupement de corps de réception (3) et/ou entre deux groupements de corps de réception (3), il est formé un ou plusieurs espaces de réception (20) qui permettent de retenir les objets (5) de sorte que les objets (5) ne soient accessibles qu'à partir d'une face frontale opposée au fond (7) des corps de réception respectifs (2).

13. Dispositif d'après la revendication 12,
**caractérisé en ce que**
les traverses (11) de deux corps de réception voisins (2) sont raccordées ensemble.

14. Dispositif d'après les revendications 12 ou 13,
**caractérisé en ce que**
sur l'enveloppe extérieure (10) des corps de réception (2), il est prévu un ou plusieurs embouts (15) et que les embouts (15) de deux corps de réception voisins (2) sont raccordés ensemble.

15. Dispositif d'après une des revendications 12 à 14,
**caractérisé en ce que**
un élément de raccordement (19) raccorde respectivement deux ou plusieurs corps de réception (2) ou groupements de corps de réception (3) afin de former, par la forme et la force, une liaison d'actionnement.
